# DEMANDE DE BREVET EUROPEEN

(11) **EP 1 174 952 A1**
(43) Date de publication de la demande: **23.01.2002**
(21) Numéro de dépôt: 01401848.5
(22) Date de dépôt: 10.07.2001
(51) Int. Cl.: H01R 13/115

(54) **Dispositif de connexion électrique pour un organe mâle de contact électrique**

(30) Priorité: 18.07.2000 FR 0009381
(71) Demandeur: Société SYLEA (Société Anonyme de droit français), 78190 Montigny le Bretonneux (FR)
(72) Inventeur: Verneau, Olivier, 92500 Rueil Malmaison (FR)
(74) Mandataire: Faber, Jean-Paul

(57) **Abrégé**

Le dispositif comprend un corps (1) avec un canal (2) destiné à contenir, par une extrémité (15), un conducteur (6) plié pour former une boucle, ledit canal étant agencé pour recevoir une pince (7) de retenue et de fixation de la boucle, la pince pressant un poussoir élastique pour presser contre la boucle un organe mâle inséré dans le canal.

## Description

La présente invention se rapporte à un dispositif de connexion électrique pour un organe mâle de contact électrique se présentant sous forme d'une languette.

Généralement, pour les connexions électriques, on utilise un organe mâle de contact électrique serti à l'une des extrémités d'un conducteur électrique, celui-ci étant destiné à s'insérer dans un organe femelle dans lequel il est maintenu élastiquement, l'ensemble étant logé dans un canal d'un boîtier.

Une telle disposition nécessite une série d'opérations relativement complexes et l'un des buts de la présente invention est de simplifier de tels dispositifs de connexion électrique.

Le dispositif, objet de la présente invention, est du type comprenant un élément de boîtier présentant un canal avec, à une extrémité, une fente pour l'introduction d'un organe mâle, ledit dispositif étant caractérisé en ce que le canal, du côté opposé à la fente, comporte une ouverture pour l'introduction d'une pince, des moyens de guidage et des moyens de verrouillage de la pince étant prévus dans ledit canal afin que celle-ci s'étende perpendiculairement à ladite fente, ladite pince étant formée d'une plaquette présentant un ajour s'ouvrant sur un de ses bords destiné à être tourné du côté de la fente d'introduction de l'organe mâle et délimitant deux branches dont l'une comporte un organe de retenue d'une boucle formée dans un conducteur dénudé introduit dans ledit canal et l'autre un poussoir élastique destiné à presser l'organe mâle contre la boucle du conducteur.

Une telle disposition est bon marché, facile à mettre en oeuvre et d'une pose rapide puisqu'il suffit d'engager la boucle dans le canal, puis la pince pour réaliser un organe de contact électrique femelle.

Suivant une caractéristique constructive, l'élément de boîtier dans le canal et au voisinage de l'extrémité pourvue de la fente d'introduction de l'organe mâle comporte une butée de retenue de la boucle du conducteur, l'épaulement de la boucle correspondante de la pince étant tourné du côté de ladite butée. Ainsi le montage et la fixation de la boucle du conducteur dans le canal sont particulièrement simples.

Afin que l'organe mâle, engagé entre les branches de la pince soit appliqué avec une certaine force contre la boucle, la branche constituant le poussoir élastique du côté de l'autre branche présente un bossage situé au-dessus de l'épaulement de ladite autre branche.

Suivant une caractéristique constructive, le canal de l'élément de boîtier comporte au moins un verrou destiné à coopérer avec le bord de la plaquette constituant la pince opposé à celui sur lequel s'ouvre l'ajour.

Suivant une autre caractéristique, le canal comporte deux premières rainures pour le guidage du conducteur et deux rainures situées dans un plan perpendiculaire aux premières rainures pour le guidage de la pince.

Enfin, la pince peut être réalisée dans un matériau élastique bon conducteur de l'électricité.

L'invention va maintenant être décrite avec plus de détails en se référant à un mode de réalisation particulier donné à titre d'exemple seulement et représenté aux dessins annexés, dans lesquels :
Figure 1 est une vue en perspective du dispositif, selon l'invention.
Figure 2 est une vue en perspective éclatée du dispositif de la figure 1.
Figure 3 montre en perspective avec un arrachement l'ensemble monté.
Figure 4 est une vue en coupe suivant la ligne 4-4 de la figure 6.
Figure 5 est une vue en coupe suivant la ligne 5-5 de la figure 6.
Figure 6 est une vue en coupe suivant la ligne 6-6 de la figure 5.
Figure 7 est une vue en coupe correspondant à la figure 6, l'organe mâle étant inséré dans la pince.

Le dispositif de connexion représenté aux figures comprend un élément de boîtier 1 percé d'un canal 2 présentant, à une extrémité 8, une fente 3 d'introduction d'une languette mâle 4, tandis que l'autre extrémité 15 est pourvue d'une ouverture 5 pour l'introduction d'un conducteur 6 et d'une pince 7.

Le canal 2 présente, intérieurement, sur deux parois opposées 1a et 1b, des rainures 10 et 11 pour la pince 7, ces rainures débouchant dans des ouvertures 12 et 13 de l'extrémité 8 qui comporte des butées 9.

Sur les deux autres parois internes 1c et 1d du canal 2 sont pratiquées des rainures 14 et 16 de guidage du conducteur 6, ces rainures étant situées dans un même plan perpendiculaire à un plan passant par les rainures 10 et 11.

La pince 7 est constituée par une plaquette en matière élastique, en matière plastique métal et éventuellement en un matériau bon conducteur de l'électricité et affecte une forme générale rectangulaire avec deux grands côtés 7a et 7b et deux petits côtés 7c et 7d, dans le petit côté 7d étant découpé un ajour 18 délimitant deux branches 19 et 20. La branche 19, au voisinage de son extrémité libre, présente un épaulement 21, tandis que la branche 20 constitue un poussoir élastique et présente, au voisinage de son extrémité libre et au-dessus de l'épaulement 21, un bossage 22.

L'épaulement 21 a une profondeur inférieure à la section du conducteur 6 qui est dénudée et le bossage 22 est réalisé de manière, en position de repos, à venir au voisinage du conducteur 6.

Du côté de l'extrémité 15 de l'élément de boîtier 1 sont réalisés, au moulage, deux verrous 25 destinés à bloquer la pince 7 dans les rainures 10 et 11.

Comme on le voit aux différentes figures, le conducteur 6 est plié en deux pour former une boucle en U, la face externe de l'âme du U venant porter contre les butées 9. La pince 7 est insérée du côté de l'extrémité 15 dans les rainures 10 et 11, la boucle du conducteur 6 venant coopérer avec l'épaulement 21, ladite pince 7 étant bloquée par les verrous 25 qui viennent prendre appui contre le bord du petit côté 7c.

On remarquera que la distance séparant le fond des rainures 10 et 11 est légèrement supérieure à la largeur de la pince 7 de manière, lorsque la languette 4 insérée dans la fente 7 vient se loger entre la boucle du conducteur 6 et le bossage 22, que les branches 19 et 20 puissent jouer élastiquement.

On a représenté aux figures un élément de boîtier unitaire, mais celui-ci pourrait être formé d'un corps comportant une série de canaux 2.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Dispositif de connexion électrique pour un organe mâle de contact électrique telle qu'une languette et du type comprenant un élément de boîtier (1) présentant un canal (2) avec, à une extrémité (8), une fente (3) pour l'introduction dudit organe mâle (4), **caractérisé en ce que** le canal (2), du côté opposé à la fente (3), comporte une ouverture (5) pour l'introduction d'une pince (7), des moyens de guidage et des moyens de verrouillage de la pince étant prévus dans ledit canal (2) afin que celle-ci s'étende perpendiculairement à ladite fente (3), ladite pince (7) étant formée d'une plaquette présentant un ajour (18) s'ouvrant sur un de ses bords destiné à être tourné du côté de la fente (3) d'introduction de l'organe mâle (4) et délimitant deux branches (19, 20) dont l'une comporte un organe de retenue d'une boucle formée dans un conducteur dénudé introduit dans ledit canal et l'autre un poussoir élastique destiné à presser l'organe mâle (4) contre la boucle du conducteur (6).

2. Dispositif de connexion électrique pour un organe mâle de contact électrique, selon la revendication 1, **caractérisé en ce que** l'élément de boîtier (1), dans le canal (2) et au voisinage de l'extrémité (8) pourvue de la fente (3) d'introduction de l'organe mâle (4), comporte une butée (9) de retenue de la boucle du conducteur, l'épaulement (21) de la branche (19) correspondante de la pince étant tourné du côté de ladite butée (9).

3. Dispositif de connexion électrique pour un organe mâle de contact électrique, selon les revendications 1 et 2, **caractérisé en ce que** la branche (20) constituant le poussoir élastique, du côté de l'autre branche (19), présente un bossage (22) situé au-dessus de l'épaulement (21) de ladite autre branche.

4. Dispositif de connexion électrique pour un organe mâle de contact électrique, selon la revendication 1, **caractérisé en ce que** le canal (2) de l'élément de boîtier comporte, au moins, un verrou (25) destiné à coopérer avec le bord (7c) de la plaquette constituant la pince (7) opposé à celui (7d) sur lequel s'ouvre l'ajour (18).

5. Dispositif de connexion électrique pour un organe mâle de contact électrique, selon la revendication 1, **caractérisé en ce que** le canal (2) comporte deux premières rainures (14, 16) pour le guidage du conducteur (6) et deux rainures (10, 11) situées dans un plan perpendiculaire aux premières rainures pour le guidage de la pince (7).

6. Dispositif de connexion électrique pour un organe mâle de contact électrique, selon la revendication 1, **caractérisé en ce que** la pince est réalisée en un matériau élastique bon conducteur de l'électricité.
